# EUROPÄISCHE PATENTSCHRIFT

(11) **EP 0 562 503 B1**
(45) Veröffentlichungstag und Bekanntmachung des Hinweises auf die Patenterteilung: **07.11.2001**
(21) Anmeldenummer: 93104606.4
(22) Anmeldetag: 20.03.1993
(51) Int. Cl.: F15B 15/02, F15B 15/20

(54) **Pneumatikzylinder**
Pneumatic cylinder
Vérin à air

(30) Priorität: 24.03.1992 DE 4209493
(43) Veröffentlichungstag der Anmeldung: 29.09.1993
(73) Patentinhaber: Kirsching, Franz, D-89079 Ulm (DE)
(72) Erfinder: Kirsching, Franz, D-89079 Ulm (DE)
(74) Vertreter: Dr. Weitzel & Partner

(56) Entgegenhaltungen:
- EP-A- 0 024 276
- AT-B- 374 398
- DD-A- 83 907
- DE-A- 2 139 150
- DE-A- 3 638 730
- DE-A- 3 825 870
- GB-A- 2 001 703
- US-A- 2 659 207

## Beschreibung

Die Erfindung betrifft einen Pneumatikzylinder gemäß dem Oberbegriff von Anspruch 1.

Ein solcher Pneumatikzylinder ist aus GB 2 001 703 A bekanntgeworden. Dabei sind zwei Kolben vorgesehen, die zueinander koaxial angeordnet sind. Die Kolben sind als Hohlkolben ausgebildet und von Druckfedern beaufschlagt.

Ein ähnlicher Pneumatikzylinder ist aus DE 22 32 709 C2 bekanntgeworden. Hierbei ist ein einziger Kolben innerhalb eines Zylinders verfahrbar. Dabei wird eine Druckkraft vom Zylinder über ein Hebelsystem auf eine Kolbenstange übertragen.

Pneumatikzylinder sind im Vergleich zu Hydrozylindern ein sehr wirtschaftliches, umweltfreundliches und beliebtes Maschinenelement, das in den verschiedensten Bereichen der Technik Anwendung findet. Die Grenzen des Einsatzes von Pneumatikzylindern liegen jedoch dort, wo hohe Kräfte verlangt sind, aber nur kleine Einbauräume zur Verfügung stehen. Aus diesem Grunde sind Pneumatikzylinder gemäß der beiden genannten Entgegenhaltungen für hohe Kräfte kaum brauchbar.

Der Erfindung liegt die Aufgabe zugrunde, einen Pneumatikzylinder gemäß dem Oberbegriff von Anspruch 1 derart zu gestalten, daß dieser große Kräfte übertragen kann, jedoch nur geringe Bauabmessungen erfordert. Diese Aufgabe wird durch die kennzeichnenden Merkmale von Anspruch 1 gelöst.

Die Erfindung ist anhand der Zeichnung näher erläutert. Der dargestellte Pneumatikzylinder weist zwei Kolben 1,2 auf. Diese sind koaxial zueinander angeordnet und in einem Gehäuse 3 verfahrbar. Kolben 1 - der untere der beiden Kolben - weist eine Kolbenstange auf. Diese Kolbenstange ist mit Kolben 1 fest verbunden, durch eine Bohrung 5 im Boden 3.1 des Gehäuses 3 nach unten hindurchgeführt, und durch eine entsprechende Bohrung im oberen Kolben 2 nach oben hindurchgeführt. Somit weist die Kolbenstange einen oberen Teil 4.2 und einen unteren Teil 4.1 auf. Zwischen Kolben 1 und Boden 3.1 des Gehäuses 3 ist eine Ringkammer 7 gebildet. Diese weist einen Einlaß 7.1 für ein Druckmedium auf. In gleicher Weise ist zwischen den beiden Kolben 1 und 2 eine weitere Kammer 8 mit einem Einlaß 8.1 vorgesehen.

Der Deckel 3.2 des Gehäuses 3 trägt Doppelhebel 9.1 und 9.2. Diese sind mittels Lagerstiften 10.1 und 10.2 kippbar gelagert.

Kolben 2 weist Druckgleitschuhe 11.1, 11.2 auf. Die Druckgleitschuhe 11.1 und 11.2 stehen mit den äußeren Enden der äußeren Hebelarme der Hebel 9.1 und 9.2 in Wirkverbindung. Die Enden der inneren Hebelarme der beiden Hebel 9.1 und 9.2 wirken auf ähnliche Gleitschuhe 12, und damit auf die Stirnfläche der Kolbenstange 4.2.

Soll eine Druckübertragung über die Kolbenstange nach unten in Richtung des Pfeiles A erreicht werden, so wird Kammer 8 mit Druck beaufschlagt. Soll eine Bewegung von Kolben 1 und Kolbenstange in der Gegenrichtung erreicht werden, so wird Kammer 7 beaufschlagt.

## Patentansprüche

1. Pneumatikzylinder, insbesondere Pneumatik-Kurzhubzylinder mit großer Kolbenkraft,
mit einem Zylindergehäuse, das eine zylindrische Bohrung zur Führung der Kolben und der Kolbenstange aufweist,
mit zwei Kolben (1, 2), die sich bei Erzeugung eines Luftüberdruckes zwischen den Kolben in entgegengesetzter Längsrichtung bewegen,
mit einem mechanischen Hebelsystem und mit einem Abschlußdeckel, wobei
der erste (1) der beiden Kolben (1, 2) mit der Kolbenstange verbunden ist und
der zweite (2) der beiden Kolben (1, 2) koaxial zum ersten Kolben (1) angeordnet ist,
**gekennzeichnet durch** die folgenden Merkmale:
der zweite Kolben (2) ist als Hohlkolben ausgebildet und koaxial zur Kolbenstange verfahrbar
der zweite Kolben (2) der beiden Kolben (1, 2) steht mit dem Hebelsystem auf derjenigen Seite des Zylinderraumes in Verbindung, die dem ersten (1) der beiden Kolben (1, 2) abgewandt ist
die vom zweiten Kolben (2) aus wirkende Druckkraft wird **durch** das Hebelsystem entgegen der Bewegungsrichtung des zweiten Kolbens (2) der Kolbenstange zugeführt.

## Claims

1. A pneumatic cylinder, especially a pneumatic short-stroke cylinder with high piston force, with a cylinder housing comprising a cylindrical bore for guiding the piston and the piston rod, with two pistons (1, 2) which on producing an air overpressure between the pistons move in opposite longitudinal directions, with a mechanical lever system and with a sealing cover, with the first (1) of the two pistons (1, 2) being connected with the piston rod and the second (2) of the two pistons (1, 2) being disposed coaxially to the first piston (1), **characterized by** the following features:
the second piston (2) is arranged as a tubular piston and can be moved coaxially to the piston rod, the second piston (2) of the two pistons (1, 2) is in connection with the lever system on the side of the cylinder chamber which is averted from the first (1) of the two pistons (1, 2), the force of pressure acting from the second piston (2) is supplied by the lever system against the direction of movement of the second piston (2) of the piston rod.

## Revendications

1. Vérin pneumatique, en particulier vérin pneumatique à course courte et à puissance de piston élevée,
avec un corps de cylindre présentant un alésage cylindrique pour le guidage du piston et de la tige de piston,
avec deux pistons (1, 2) qui se déplacent dans des directions opposées dans le sens longitudinal afin de produire une surpression d'air entre eux,
avec un système de leviers mécaniques et un couvercle de fermeture, dans lequel le premier (1) des deux pistons (1, 2) est relié à la tige de piston et le deuxième (2) des deux pistons (1, 2) est coaxial par rapport au premier piston (1),
**caractérisé en ce que** le deuxième piston (2) est conçu comme un piston creux et mobile de façon coaxiale par rapport à la tige de piston ;
le deuxième (2) des deux pistons (1, 2) est relié au système de leviers du côté de l'espace cylindrique opposé au premier (1) des deux pistons (1, 2);
la force de pression exercée par le deuxième piston (2) est transmise à la tige de piston par le système de leviers en sens inverse du sens de déplacement du deuxième piston (2).
